# EUROPÄISCHE PATENTSCHRIFT

(11) **EP 0 058 235 B1**
(45) Veröffentlichungstag und Bekanntmachung des Hinweises auf die Patenterteilung: **26.03.1986**
(21) Anmeldenummer: 81108734.5
(22) Anmeldetag: 22.10.1981
(51) Int. Cl.: H01H 9/42, H01H 50/54

(54) **Elektromagnetisches Schaltgerät**
Electromagnetic switching device
Appareil de commutation électromagnétique

(30) Priorität: 12.02.1981 DE 3105117
(43) Veröffentlichungstag der Anmeldung: 25.08.1982
(73) Patentinhaber: SIEMENS AKTIENGESELLSCHAFT, 80333 München (DE)
(72) Erfinder: Schröther, Gerhard, Dipl.-Ing., D-8450 Amberg (DE)

## Beschreibung

Die Erfindung bezieht sich auf ein elektromagnetisches Schaltgerät mit Haupt- und voreilenden Kontakten, die mit Dämpfungsvorwiderständen bei kapazitiver Belastung zusammengeschaltet sind.

Bei einem bekannten elektromagnetischen Schaltgerät der obengenannten Art (DE-PS 902 400) ist eine besondere Schaltgerätekonstruktion und gesonderte Halterungsmittel für den Vorwiderstand vorgesehen, was darüber hinaus einen relativ hohen Raumbedarf erfordert. Zum Stand der Technik wird in jener Druckschrift ausgeführt, daß zwar schon Schaltgeräte mit voreilenden Kontakten, die vor den Hauptkontakten ein- und nach diesen ausschalten, bekannt sind, bei dem speziellen dort beschriebenen Schaltgerät wird jedoch sowohl bei der Bewegung des Magnetankers im Sinne des Schließens der Kontakte als auch bei seiner Bewegung im Sinne des Öffnens der Kontakte stets zunächst der Vorkontakt und danach erst der Hauptkontakt betätigt.

Bei Schützen für Drehstromkondensatoren ist es weiterhin bereits bekannt, Schnellentladewiderstände entweder auf eine das Hilfsschütz enthaltende Platte aufzuschrauben oder mit den Klemmen des Hilfsschützes direkt zu verbinden. Die Schnellentladewiderstände sind hier parallel zur Befestigungsebene des Schützes geführt, so daß auch hier ein relativ hoher Raumbedarf für die Gesamtkombination erforderlich ist, ohne daß hiermit die gewünschte Schaltung der Dämpfungsvorwiderstände beim Einschalten mittels voreilender Kontakte erreicht werden kann.

Es ist an sich bei Schützen bekannt, Kontakte in verschiedenen Etagen übereinanderliegend anzuordnen (DE-U-7 418 345).

Der Erfindung liegt die Aufgabe zugrunde, ein Schaltgerät der obengenannten Art derart aufzubauen, daß sich bei Verwendung der Dämpfungsvorwiderstände eine kompakte Einheit unter Verwendung von im wesentlichen serienmäßig aufgebauten elektrischen Schaltgeräten ergibt. Dies wird durch die Merkmale im kennzeichnenden Teil des Anspruches erreicht. Hierdurch ergibt sich eine kompakte Einheit und zusätzlich wird die Berührungssicherheit, ohne eine Abdeckung vornehmen zu müssen, erhöht, weil die Widerstände aus isoliertem Draht gewickelt sind und zwischen den Teilungsrippen benachbarter Kontakpaare liegen. Hierdurch ergibt sich zusätzlich eine erhöhte Bruchsicherheit. Darüber hinaus ist der J²t-Wert bei gleichem Widerstandswert und gleichen Abmessungen für den Widerstand höher.

Anhand der Zeichnung werden Ausführungsbeispiele gemäß der Erfindung beschrieben.
Figur 1 zeigt den Aufbau des erfindungsgemäßen Schaltgerätes,
Figur 2 zeigt die prinzipielle Zusammenschaltung des Schaltgerätes mit den Kondensatoren,
Figur 3 zeigt die Schaltung eines elektromagnetischen Schaltgerätes mit erfindungsgemäßen Aufbau in drei Polbahnen und zwei Vorwiderständen, wobei zusätzlich zur Erhöhung der Stromtragfähigkeit zwei Strombahnen parallel geschaltet sind und ein Hilfskontaktpaar als Schließer und Öffner vorhanden ist.

Das in Fig. 1 dargestellte Schaltgerät besitzt ein Gehäuse 1, in dem die Hauptkontakte 2 und die voreilenden Kontakte 3 in zwei Etagen 4 und 5 übereinander angeordnet sind. Das Schaltgerät besitzt drei Polbahnen mit Hauptkontakten 2 und voreilenden Kontakten 3. Die letzte Bahn 6 ist besetzt mit einem normalen Öffner in der Etage 4 und einem Schließer in der Etage 5. Die einzelnen Kontakte bestehen aus den Festkontaktteilen 7 und den in einem Kontaktbrückenhalter 8 mit den in der bekannten Weise gehaltenen Kontaktbrücken 9. Der Kontaktbrückenhalter 8 wird von einem nicht näher dargestellten Magnetantrieb betätigt. Die Festkontaktteile 7 sind mit Anschlußklemmen 10 ausgestattet, die durch Kunststoffabdeckungen 11 gegen Berührung abgedeckt sind. An der Zuleitungsseite der Hauptkontakte 2 und der voreilenden Kontakte 3 sind elektrische Brücken 12 vorhanden, die z. B. in Form von im Bereich der Klemmen abisolierten Drahtstücken in die Klemmen eingeführt werden. Zusätzlich werden hier die Zuleitungen 13 des Netzes mit in eine der Klemmen entweder am Hauptkontakt 2 oder am voreilenden Kontakt 3 eingeklemmt. Auf der Abgangsseite der Haupt- bzw. voreilenden Kontakte 2 bzw. 3 sind Widerstände 14 mit ihren Enden in die Klemmen jeweils eines Haupt- und eines voreilenden Kontaktes eingeklemmt. Die Widerstände 14 sind im vorliegenden Fall als Drahtwickel ausgebildet und isoliert ausgeführt und liegen zwischen jeweils zwei Teilungsrippen 15 des Gehäuses 1 geschützt gegen äußere Einflüsse. Da das Schaltgerät nach oben hin verjüngt ist, ist praktisch kein zusätzlicher Raumbedarf für die Unterbringung der Widerstände notwendig.

Die Einfügung von Widerständen, Brücken und Kontakten in die Gesamtschaltung ist aus Fig. 2 ersichtlich. Jeweils eine Zuleitung 13 ist mit der Brücke 12 und damit mit einem Hauptkontakt 2 und einem voreilenden Kontakt 3 in Verbindung gebracht. Die anderen Seiten des Hauptkontaktes 2 bzw. des voreilenden Kontaktes 3 sind über den Widerstand gebrückt und mit der Ableitung 16 zu den in Dreieck geschalteten Kondensatoren 17 elektrisch leitend verbunden. Die so aufgebaute Schaltung schaltet zunächst die Kondensatoren 17 über die Vorwiderstände 14 ans Netz und zwar über den voreilenden Kontakt 3, und nach Schließen des Kontaktes 2 werden die Vorwiderstände 14 und die voreilenden Kontakte 3 überbrückt. Beim Ausschalten der Kondensatoren 17 wird in umgekehrter Reihenfolge verfahren, so daß auch hier eine Ausschaltdämpfung vorhanden ist; denn die voreilenden Kontakte 3 öffnen erst, nachdem die Hauptkontakte 2 bereits geöffnet haben.

Die aus Fig. 3 ersichtliche Schaltung benutzt lediglich zwei Widerstände 14. Hier sind im Gegensatz zur Ausführungsform nach Fig. 2 jeweils zwei Hauptkontakte 2, die den Widerständen 14 zugeordnet sind, parallel geschaltet. Die dritte Phase wird über einen parallel geschalteten, voreilenden Kontakt 3 und einen normalen Schließer an die Netzzuleitung 13 gelegt. Das hier verwandte Schütz hat somit - als Zweietagenschütz - fünf Polbahnen. Die fünfte Polbahn mit dem Schließer und dem Öffner dient für Überwachungs- und Steuerzwecke. Das Parallelschalten der Strombahnen dient zur Erhöhung der Stromtragfähigkeit.

## Patentansprüche

Elektromagnetisches Schaltgerät mit Haupt- (2) und voreilenden Kontakten (3), die mit Dämpfungsvorwiderständen (14) bei kapazitiver Belastung zusammengeschaltet sind, wobei die voreilenden Kontakte (3) vor den Hauptkontakten (2) ein- und nach diesen ausschalten, dadurch gekennzeichnet, daß das Schaltgerät mehrpolig ist und in diesem die als Brückenkontakte ausgebildeten Hauptkontakte (2) einerseits und die voreilenden Kontakte (3) andererseits jeweils für sich in eine von zwei übereinanderliegenden Etagen (4, 5) angeordnet sind und mindestens zwei jeweils aus einem Hauptkontakt (2) und einem Hilfskontakt (3) bestehende Kontaktpaare in sich auf der Zuleitungsseite (13) über beide Etagen (4, 5) direkt ^{g}ebrückt sind und auf der Ableitungsseite (16) über aus isoliertem Draht gewickelte Widerstände (4) gebrückt sind, die zwischen Teilungsrippen (15) benachbarter Kontaktpaare liegen.

## Claims

An electromagnetic switching device comprising main contacts (2) and leading contacts (3) which are connected to attenuating series resistances (14) in the case of capacitive load, where the leading contacts (3) switch on before the main contacts (2) and switch off after said main contacts, characterised in that the switching device is multipolar and the main contacts (2) which are formed as bridging contacts, on the one hand, and the leading contacts (3), on the other hand, are in each case arranged themselves in one of two superimposed levels (4, 5) in the switching device and at least two contact pairs which in each case consist of a main contact (2) and an auxiliary contact (3) are directly bridged in themselves across the two levels (4, 5) on the inlet side (13), and on the outlet side (16), are bridged by resistors (4) wound from insulated wire, which lie between separating ribs (15) of adjacent contact pairs.

## Revendications

Appareil de commutation électromagnétique possédant des contacts principaux (2) et des contacts avancés (3), auxquels sont connectées des résistances d'amortissement (14) en cas de charge capacitive, les contacts avancés (3) se fermant avant les contacts principaux (2) et s'ouvrant après ceux-ci, caractérisé en ce que l'appareil de commutation est multipolaire, les contacts principaux (2) d'une part, réalisés sous forme de contacts à ponts, et les contacts avancés (3) d'autre part sont disposés chacun séparément dans l'un des deux étages (4, 5) superposés, les contacts d'au moins deux paires de contacts, formées chacune d'un contact principal (2) et d'un contact auxiliaire (3), sont reliés l'un à l'autre par un pont entre les deux étages (4, 5), directement du côté de l'alimentation et à travers des résistances (14) bobinées de fil isolé, disposées entre des nervures de séparation (15) de paires de contacts voisines, du côté de la sortie (16).
